# FASCICULE DE BREVET EUROPEEN

(11) **EP 1 908 897 B1**
(45) Date de publication et mention de la délivrance du brevet: **10.06.2009**
(21) Numéro de dépôt: 06021019.2
(22) Date de dépôt: 06.10.2006
(51) Int. Cl.: E04H 17/16, E04H 17/04

(54) **Ensemble de clôture**
Zaunanlage
Fence assembly

(43) Date de publication de la demande: 09.04.2008
(73) Titulaire: DIRICKX GROUPE S.A., 53800 Congrier (FR)
(72) Inventeur: Feng, Liqun, 53000 Laval (FR); Noel, Valérie, 53400 Athée (FR)
(74) Mandataire: Vidon, Patrice

(56) Documents cités:
- DE-A1- 2 824 746
- DE-U1- 9 111 418
- DE-U1- 29 809 573
- FR-A- 2 209 387

## Description

La présente invention concerne un ensemble de clôture, ainsi qu'une clôture comprenant un tel ensemble.

On connaît un ensemble de clôture s'étendant entre deux poteaux et comprenant un panneau du type panneau à fils soudés ou grille barreaudée qui est fixé entre les deux poteaux, une frise également fixée entre les deux poteaux et placée au-dessus du panneau et un dispositif d'accouplement. Le panneau comprend une lisse supérieure et la frise comprend une lisse inférieure qui se trouve en vis-à-vis de ladite lisse supérieure. Afin d'assurer un minimum de rigidité dans la frise, le dispositif d'accouplement lie la lisse inférieure et la lisse supérieure. Le dispositif d'accouplement prend la forme de deux plaques qui sont fixées l'une à l'autre par l'intermédiaire de vis de serrage. L'accouplement des deux lisses s'effectue par la prise en sandwich des deux lisses entre les deux plaques et par le serrage des vis qui vient assurer la fixation du dispositif d'accouplement sur les deux lisses.

Ce type de dispositif d'accouplement présente certains désavantages.

La frise présente des motifs esthétiques qui doivent être alignés avec les barreaux ou les fils du panneau afin de créer un ensemble harmonieux, mais le dispositif d'accouplement ne permet pas d'assurer l'alignement du panneau et de la frise dans la direction longitudinale de la clôture.

En outre, le dispositif d'accouplement n'assure pas une parfaite rigidité de la frise. En effet, les lisses se présentent sous forme de tiges métalliques et le serrage des vis n'empêche pas, sous certaines contraintes, la rotation du dispositif d'accouplement autour des axes desdites lisses. Il est alors possible que la frise se gondole donnant ainsi un aspect peu esthétique à la clôture.

Un ensemble de clôture comprenant un dispositif d'accouplement tubulaire pour relier les fils de deux panneaux de treillis est présenté dans le document FA 2 209 387.

Un objet de la présente invention est de proposer un ensemble de clôture qui ne présente pas les inconvénients de l'art antérieur.

A cet effet, est proposé un ensemble de clôture comprenant:
- un premier panneau du type panneau à fils soudés ou grille barreaudée comprenant au moins un plot supérieur s'étendant verticalement vers le haut;
- un deuxième panneau du type panneau à fils soudés ou grille barreaudée comprenant au moins un plot inférieur s'étendant verticalement vers le bas; et
- un dispositif d'accouplement comprenant un trou inférieur et un trou supérieur prévus pour recevoir respectivement le ou l'un des plots supérieurs et le ou l'un des plots inférieurs.

Avantageusement, le trou inférieur et le trou supérieur sont alignés.

Avantageusement, le trou inférieur et le trou supérieur sont non débouchants.

Avantageusement, au moins l'un des trous est fraisé.

Avantageusement, chaque plot est constitué par l'extrémité de l'un des barreaux de la grille barreaudée ou de l'un des fils du panneau à fils soudés considéré.

Selon un mode de réalisation particulier, au moins un des panneaux comprend une lisse ou un fil horizontal et le dispositif d'accouplement comprend, pour chaque lisse ou fil, une encoche destinée à recevoir ladite lisse ou ledit fil et disposée sur la paroi extérieure du dispositif d'accouplement et au voisinage de l'ouverture de l'un des trous.

Avantageusement, chaque encoche communique avec le trou voisin par un orifice réalisé dans la paroi du dispositif d'accouplement.

Avantageusement, chaque encoche prend la forme d'une portion de cylindre dont l'axe est orthogonal au plan contenant l'axe du trou voisin.

Avantageusement, chaque portion de cylindre est ouverte vers l'extérieur du dispositif d'accouplement et s'étend sur environ 180°.

Avantageusement, la partie du dispositif d'accouplement comprise entre une encoche et l'extrémité voisine est usinée sous forme d'un plan incliné qui s'étend depuis ladite extrémité jusqu'à l'encoche considérée.

L'invention propose également une clôture comprenant au moins un ensemble de clôture selon l'un des objets précédents.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 représente un ensemble de clôture selon l'invention;
la Fig. 2 représente un agrandissement du détail II de la Fig. 1;
la Fig. 3 représente une coupe d'un dispositif d'accouplement selon un premier mode de réalisation de l'invention; et
la Fig. 4 représente un dispositif d'accouplement selon un deuxième mode de réalisation de l'invention.

La Fig. 1 représente une portion de clôture comprenant deux poteaux verticaux 102 et 104 entre lesquels est disposé un ensemble de clôture 100.

L'invention s'applique aussi bien à des grilles barreaudées qu'à des panneaux à fils soudés. Un panneau à fils soudés est constitué de fil métalliques rigides qui se croisent selon au moins deux directions et qui sont soudés les un aux autres. Une grille barreaudée est constituée d'une lisse supérieure et d'une lisse inférieure entre lesquelles s'étendent des barreaux verticaux pouvant avoir différentes sections. Dans la suite de la description, l'expression "panneau barreaudé" couvre ces deux possibilités.

L'ensemble de clôture 100 comprend:
- un premier panneau barreaudé 106 fixé à chaque poteau 102, 104,
- un deuxième panneau barreaudé 108 fixé à chaque poteau 102, 104, et
- un dispositif d'accouplement 200.

Le deuxième panneau barreaudé 108 est placé au dessus du premier panneau barreaudé 106 et il prend ici la forme d'une frise décorative permettant de moduler l'aspect esthétique de la clôture, mais il peut s'agir d'un panneau barreaudé similaire au premier panneau barreaudé 106 permettant de moduler la hauteur de la clôture.

La Fig. 2 est un agrandissement du détail II de la Fig. 1.

Le premier panneau barreaudé 106 comprend au moins un plot supérieur 206 s'étendant verticalement vers le haut.

Le deuxième panneau barreaudé 108 comprend au moins un plot inférieur 204 s'étendant verticalement vers le bas.

Le dispositif d'accouplement 200 comprend un trou inférieur 304 et un trou supérieur 302 prévus pour recevoir respectivement le ou l'un des plots supérieurs 206 et le ou l'un des plots inférieurs 204.

Les directions "bas" et "haut" sont données par rapport à une clôture érigée verticalement.

Cet agencement permet d'aligner le premier panneau barreaudé 106 avec le deuxième panneau barreaudé 108 dans la direction longitudinale de la clôture.

Cet agencement permet également d'augmenter la rigidité de l'ensemble de clôture 100 en liant le premier panneau barreaudé 106 avec le deuxième panneau barreaudé 108. En effet, le deuxième panneau 108 ne se gondole plus, puisqu'aucun déplacement perpendiculairement au plan des panneaux 106 et 108 n'est possible au niveau du dispositif d'accouplement 200.

Cet agencement permet également d'aligner verticalement le deuxième panneau barreaudé 108 par rapport au premier panneau barreaudé 106. En effet, la mise en place de dispositifs d'accouplement 200 selon l'invention permet de garantir un espacement vertical constant entre le premier panneau barreaudé 106 et le deuxième panneau barreaudé 108 tout le long de la clôture.

Le nombre et la position du ou des dispositifs d'accouplement 200 sont fonction, entre autres, de la longueur des panneaux barreaudés 106 et 108.

Il n'est pas nécessaire que le plot supérieur 206 et le plot inférieur 204 soient alignés. Il suffit que leur distance soit connue et que le dispositif d'accouplement 200 reprenne cette distance au travers d'un écartement identique entre le trou inférieur 304 et le trou supérieur 302.

Afin de minimiser les dimensions du dispositif d'accouplement 200, il est préférable que le plot supérieur 206 et le plot inférieur 204 soient alignés et que le trou inférieur 304 et le trou supérieur 302 soient également alignés. Dans le cas de trous 302 et 304 cylindriques, il suffit qu'ils soient coaxiaux. Cet agencement permet d'éviter que le dispositif d'accouplement 200 soit trop gros et disgracieux une fois assemblé.

La Fig. 3 représente une coupe du dispositif d'accouplement 200 selon un premier mode de réalisation de l'invention.

Le dispositif d'accouplement 200 prend ici la forme d'un cylindre avec les deux trous 302 et 304 non débouchants. Le fait que les trous 302 et 304 soient non débouchants permet au fond du trou inférieur 304, représenté ici par une paroi de séparation 306, de venir en appui contre l'extrémité du plot supérieur 206. Cette mise en appui permet une adaptation automatique aux plots de toutes dimensions, en particulier dans le cas de trous 302 et 304 alignés. En effet, dans le cas contraire, si les trous 302 et 304 sont débouchants, c'est la base du dispositif d'accouplement 200 qui vient en appui contre la lisse supérieure de la première grille barreaudée 106 et si le plot supérieur 206 est trop long, il dépasse par le trou supérieur 302, empêchant l'insertion du plot inférieur 204.

Afin de faciliter la mise en place du dispositif d'accouplement 200, c'est-à-dire l'insertion des plots 204 et 206 dans les trous 302 et 304, chacun de ces derniers peut être fraisé.

Les plots 204 et 206 peuvent être des éléments rapportés qui sont fixés sur les panneaux barreaudés 106 et 108, mais il est avantageux que les plots 204 et 206 soient constitués par l'extrémité de l'un des barreaux de la grille barreaudée 106, 108 considérée ou de l'un des fils verticaux du panneau à fils soudés 106, 108 considéré.

La Fig. 4 représente un dispositif d'accouplement 400 selon un deuxième mode de réalisation de l'invention.

Le dispositif d'accouplement 400 se présente sous la forme d'un cylindre avec les deux trous 302 et 304 qui peuvent être indifféremment débouchants ou non débouchants.

Comme cela est représenté sur la Fig. 2, le premier panneau barreaudé 106 comprend une lisse supérieure horizontale ou un fil supérieur horizontal 216 et le deuxième panneau barreaudé 108 comprend une lisse inférieure horizontale ou un fil inférieur horizontal 218.

Le dispositif d'accouplement 400 comprend, réalisées sur la paroi extérieure du cylindre, une encoche supérieure 402 et une encoche inférieure 404, qui reprennent respectivement la forme de la lisse supérieure ou du fil supérieur 218 et de la lisse inférieure ou du fil inférieur 216 et qui est destinée à recevoir la lisse ou le fil 216, 218 correspondant. Chaque encoche 402, 404 est disposée au voisinage de l'ouverture de l'un des trous 302, 304.

L'encoche 402, 404 et le trou voisin considéré 302, 304, communiquent par un orifice 412, 414 qui est réalisé dans la paroi du cylindre et qui permet le passage de la jonction entre le plot considéré 204, 206 et la lisse ou le fil 216, 218 considéré.

Dans le cas de panneaux à fils soudés, chaque encoche 402, 404 prend la forme d'une portion de cylindre dont l'axe est orthogonal au plan contenant l'axe du trou 302, 304 voisin, et dans le cas d'un dispositif d'accouplement 400 cylindrique, au plan contenant l'axe du cylindre formant le dispositif d'accouplement 400.

Chaque portion de cylindre 402, 404 est ouverte vers l'extérieur de la paroi du dispositif d'accouplement 400 et s'étend sur environ 180°. Chaque portion de cylindre 402, 404 forme ainsi un demi-cylindre dont l'ouverture s'étend sensiblement sur un diamètre.

Chaque portion de cylindre 402, 404 est réalisée à une certaine distance de l'extrémité du cylindre formant le dispositif d'accouplement 400 de manière à conserver de la matière au-dessous de l'encoche inférieure 404 et au-dessus de l'encoche supérieur 402.

La mise en place du dispositif d'accouplement 400 s'effectue par insertion du plot 204, 206 dans le trou 302, 304 adéquat du dispositif d'accouplement 400 et par insertion de la lisse ou du fil 216, 218 dans l'encoche 404, 402 adéquate. Le dispositif d'accouplement 400 est ainsi bloqué en rotation par rapport à son axe et en translation verticale renforçant ainsi la rigidité verticale de l'ensemble de clôture 100.

Afin de faciliter l'insertion des lisses ou des fils 216, 218, la matière qui est conservée au-dessous de l'encoche inférieure 404 et au-dessus de l'encoche supérieur 402 est usinée sous forme d'un plan incliné qui s'étend depuis l'extrémité du cylindre formant le dispositif d'accouplement 400 jusqu'à l'encoche 402, 404 considérée.

L'ensemble de clôture 100 peut comprendre uniquement des dispositifs d'accouplement 100 selon le premier mode de réalisation ou uniquement des dispositifs d'accouplement 400 selon le deuxième mode de réalisation ou une combinaison de dispositifs d'accouplement 100 selon le premier mode de réalisation et de dispositifs d'accouplement 400 selon le deuxième mode de réalisation. Ce choix estfonction de la rigidité verticale de l'ensemble de clôture 100.

Bien entendu, la présente invention n'est pas limitée aux exemples et modes de réalisation décrits et représentés, mais elle est susceptible de nombreuses variantes accessibles à l'homme de l'art.

Par exemple, chaque encoche prend ici la forme d'un demi-cylindre, mais elle peut prendre toutes formes permettant l'insertion de la lisse ou du fil considéré et le blocage en rotation ct en translation du dispositif d'accouplement.

## Revendications

1. Ensemble de clôture (100) comprenant:
- un premier panneau du type panneau à fils soudés ou grille barreaudée (106) comprenant au moins un plot supérieur (206) s'étendant verticalement vers le haut;
- un deuxième panneau du type panneau à fils soudés ou grille barreaudée (108) comprenant au moins un plot inférieur (204) s'étendant verticalement vers le bas; l'ensemble de clôture étant **caracterisé en ce qu'**il comprend en outre un dispositif d'accouplement (200, 400) comprenant un trou inférieur (304) et un trou supérieur (302) prévus pour recevoir respectivement le ou l'un des plots supérieurs (206) et le ou l'un des plots inférieurs (204).

2. Ensemble de clôture (100) selon la revendication 1, **caractérisé en ce que** le trou inférieur (304) et le trou supérieur (302) sont alignés.

3. Ensemble de clôture (100) selon l'une des revendications 1 ou 2, **caractérisé en ce que** le trou inférieur (304) et le trou supérieur (302) sont non débouchants.

4. Ensemble de clôture (100) selon l'une des revendications 1 ou 3, **caractérisé en ce qu'**au moins l'un des trous (302, 304) est fraisé.

5. Ensemble de clôture (100) selon l'une des revendications 1 à 4, **caractérisé en ce que** chaque plot (204, 206) est constitué par l'extrémité de l'un des barreaux de la grille barreaudée (106, 108) considérée ou de l'un des fils du panneau à fils soudés (106, 108) considéré.

6. Ensemble de clôture (100) selon l'une des revendications 1 à 5, **caractérisé en ce que** au moins un des panneaux (106, 108) comprend une lisse ou un fil horizontal (216, 218) et **en ce que** le dispositif d'accouplement (400) comprend, pour chaque lisse ou fil (216, 218), une encoche (404, 402) destinée à recevoir ladite lisse ou ledit fil (216, 218) et disposée sur la paroi extérieure du dispositif d'accouplement (400) et au voisinage de l'ouverture de l'un des trous (304, 302).

7. Ensemble de clôture (100) selon la revendication 6, **caractérisé en ce que** chaque encoche (402, 404) communique avec le trou (302, 304) voisin par un orifice (412, 414) réalisé dans la paroi du dispositif d'accouplement (400).

8. Ensemble de clôture (100) selon l'une des revendications 6 ou 7, **caractérisé en ce que** chaque encoche (402, 404) prend la forme d'une portion de cylindre dont l'axe est orthogonal au plan contenant l'axe du trou (302, 304) voisin.

9. Ensemble de clôture (100) selon la revendication 8, **caractérisé en ce que** chaque portion de cylindre (402, 404) est ouverte vers l'extérieur du dispositif d'accouplement (400) et s'étend sur environ 180°.

10. Ensemble de clôture (100) selon l'une des revendications 6 à 9, **caractérisé en ce que** la partie du dispositif d'accouplement (400) comprise entre une encoche (402, 404) et l'extrémité voisine est usinée sous forme d'un plan incliné qui s'étend depuis ladite extrémité jusqu'à l'encoche (402, 404) considérée.

11. Clôture comprenant au moins un ensemble de clôture (100) selon une des revendications précédentes.

## Claims

1. Fence assembly (100) comprising:
- a first panel of the welded wire or barred grid type (106), comprising at least one upper stud (206) which extends vertically upwards
- a second panel of the welded wire or barred grid type (108), comprising at least one lower stud (204) which extends vertically downwards;
the fence assembly being **characterised in that** it additionally comprises a coupling device (200, 400) comprising a lower hole (304) and an upper hole (302) which are designed to receive respectively the, or one of the upper studs (206) and the, or one of the lower studs (204).

2. Fence assembly (100) according to claim 1, **characterised in that** the lower hole (304) and the upper hole (302) are aligned.

3. Fence assembly (100) according to one of claims 1 or 2, **characterised in that** the lower hole (304) and the upper hole (302) are blind.

4. Fence assembly (100) according to one of claims 1 or 3, **characterised in that** at least one of the holes (302, 304) is milled.

5. Fence assembly (100) according to one of claims 1 to 4, **characterised in that** each stud (204, 206) is constituted by the end of one of the bars of the barred grid (106, 108) in question, or by one of the wires of the welded wire panel (106, 108) in question.

6. Fence assembly (100) according to one of claims 1 to 5, **characterised in that** at least one of the panels (106, 108) comprises a head rail or a horizontal wire (216, 218), and **in that** the coupling device (400) comprises, for each head rail or wire (216, 218), a notch (404, 402) which is designed to receive the said head rail or the said wire (216, 218) and is disposed on the outer wall of the coupling device (400) and in the vicinity of the opening of one of the holes (304, 302) .

7. Fence assembly (100) according to claim 6, **characterised in that** each notch (402, 404) communicates with the adjacent hole (302, 304) via an aperture (412, 414) which is provided in the wall of the coupling device (400).

8. Fence assembly (100) according to one of claims 6 or 7, **characterised in that** each notch (402, 404) is in the form of a portion of cylinder, the axis of which is at right-angles to the plane which contains the axis of the adjacent hole (302, 304).

9. Fence assembly (100) according to claim 8, **characterised in that** each portion of cylinder (402, 404) is open towards the exterior of the coupling device (400) and extends around approximately 180°.

10. Fence assembly (100) according to one of claims 6 to 9, **characterised in that** the part of the coupling device (400) which is contained between a notch (402, 404) and the adjacent end is machined in the form of an inclined plane which extends from the said end as far as the notch (402, 404) in question.

11. Fence comprising at least one fence assembly (100) according to one of the preceding claims.

## Patentansprüche

1. Zaunanlage (100), umfassend:
- eine erste Platte vom Typ mit verschweißten Drähten oder Stabgitter (106), die mindestens einen oberen Stift (206) umfasst, der sich senkrecht nach oben erstreckt;
- eine zweite Platte vom Typ mit verschweißten Drähten oder Stabgitter (108), die mindestens einen unteren Stift (204) umfasst, der sich senkrecht nach unten erstreckt;
wobei die Zaunanlage **dadurch gekennzeichnet ist, dass** sie ferner eine Kupplungsvorrichtung (200, 400) umfasst, die ein unteres Loch (304) und ein oberes Loch (302) umfasst, die vorgesehen sind, um den oder einen der oberen Stifte (206) beziehungsweise den oder einen der unteren Stifte (204) aufzunehmen.

2. Zaunanlage (100) nach Anspruch 1, **dadurch gekennzeichnet, dass** das untere Loch (304) und das obere Loch (302) in einer Flucht liegen.

3. Zaunanlage (100) nach einem der Ansprüche 1 oder 2, **dadurch gekennzeichnet, dass** das untere Loch (304) und das obere Loch (302) nicht durchgehend sind.

4. Zaunanlage (100) nach einem der Ansprüche 1 oder 3, **dadurch gekennzeichnet, dass** mindestens eines der Löcher (302, 304) gefräst ist.

5. Zaunanlage (100) nach einem der Ansprüche 1 bis 4, **dadurch gekennzeichnet, dass** jeder Stift (204, 206) vom Ende eines der Stäbe des betrachteten Stabgitters (106, 108) oder von einem der Drähte die betrachtete Platte mit verschweißten Drähten (106, 108) gebildet wird.

6. Zaunanlage (100) nach einem der Ansprüche 1 bis 5, **dadurch gekennzeichnet, dass** mindestens eine die Plätten (106, 108) eine Litze oder einen waagerechten Draht (216, 218) umfasst, und **dadurch**, dass die Kupplungsvorrichtung (400) für jede Litze oder jeden Draht (216, 218) eine Kerbe (404, 402) umfasst, die dazu bestimmt ist, die Litze oder den Draht (216, 218) aufzunehmen, und auf der Außenwand der Kupplungsvorrichtung (400) und in der Nachbarschaft der Öffnung eines der Löcher (304, 302) vorgesehen ist.

7. Zaunanlage (100) nach Anspruch 6, **dadurch gekennzeichnet, dass** jede Kerbe (402, 404) mit dem benachbarten Loch (302, 304) durch eine Öffnung (412, 414) in Verbindung steht, die in der Wand der Kupplungsvorrichtung (400) angebracht ist.

8. Zaunanlage (100) nach einem der Ansprüche 6 oder 7, **dadurch gekennzeichnet, dass** jede Kerbe (402, 404) die Form eines Abschnitts eines Zylinders hat, dessen Achse rechtwinklig zu der Ebene ist, die die Achse des benachbarten Loches (302, 304) enthält.

9. Zaunanlage (100) nach Anspruch 8, **dadurch gekennzeichnet, dass** jeder Abschnitt des Zylinders (402, 404) zum Äußeren der Kupplungsvorrichtung (400) offen ist und sich über etwa 180° erstreckt.

10. Zaunanlage (100) nach einem der Ansprüche 6 bis 9, **dadurch gekennzeichnet, dass** der Teil der Kupplungsvorrichtung (400), der zwischen einer Kerbe (402, 404) und dem benachbarten Ende liegt, in Form einer geneigten Ebene gearbeitet ist, die sich von dem Ende bis zur betrachteten Kerbe (402, 404) erstreckt.

11. Zaun, der mindestens eine Zaunanlage (100) nach einem der vorangehenden Ansprüche umfasst.
